# FASCICULE DE BREVET EUROPEEN

(11) **EP 0 296 957 B1**
(45) Date de publication et mention de la délivrance du brevet: **02.09.1992**
(21) Numéro de dépôt: 88401540.5
(22) Date de dépôt: 21.06.1988
(51) Int. Cl.: E04H 12/18

(54) **Mât télescopique auto-élévateur**
Selbstaufrichtender Teleskopmast
Self-erecting telescoping mast

(30) Priorité: 22.06.1987 FR 8708703
(43) Date de publication de la demande: 28.12.1988
(73) Titulaire: Guenin, Roger André, F-94360 Bry sur Marne (FR)
(72) Inventeur: Guenin, Roger André, F-94360 Bry sur Marne (FR)
(74) Mandataire: Viard, Jean

(56) Documents cités:
- DE-B- 1 559 301
- FR-A- 2 422 792
- FR-A- 2 476 727
- GB-A- 760 067
- US-A- 1 325 053

## Description

La présente invention a pour objet un mât télescopique auto-élévateur monté sur remorque et destiné en particulier, mais non exclusivement, à l'établissement de liaisons hertziennes temporaires civiles ou militaires.

Des mâts auto-élévateurs portés sur une remorque auto-tractée sont connus, notamment par FR-A-2 422 792. Ils sont constitués par des éléments de section décroissante du bas vers le haut dont le déplacement relatif est commandé par des câbles, un vérin étant disposé à l'intérieur de l'élément inférieur, de façon à élever le second élément, cette élévation du second élément se traduisant par le déploiement du pylône sous l'action des câbles passant sur des poulies. En position d'érection ou de déploiement, l'élément inférieur repose sur le sol et une triangulation permet d'assurer la stabilité du pylône déployé. Cette triangulation requiert la pose de haubans ce qui nécessite un temps d'installation important souvent incompatible avec les nécessités du service. D'autres pylônes de ce type sont décrits dans les brevets FR-A-1 357 031, FR-A-1 545 379 et US-A-3 047 107.

FR-A-2 476 727 décrit un mât auto-élévateur comprenant, montés sur une remorque, des éléments télescopiques, un vérin de basculement de l'élément inférieur et un vérin d'élévation des éléments, la remorque étant munie de deux jambes de force ou bracons montés pivotants sur le châssis de cette dernière.

Mais, l'élément inférieur du mât repose également sur le sol ce qui nécessite une mise à niveau du châssis et des bracons avant basculement et érection du mât. Le haubannage d'un tel mât est, par ailleurs une opération qui nécessite beaucoup de temps.

Selon la présente invention le mât auto-élévateur comprenant des éléments télescopiques de section décroissante du bas vers le haut, au moins un vérin de basculement de l'élément inférieur et au moins un vérin d'élévation, intérieur à l'élément de base, portés par une remorque, la remorque étant munie de deux bracons montés pivotants sur le châssis, caractérisé en ce que l'appui au sol du mât est effectué par l'intermédiaire du châssis, l'élément inférieur étant porté par le châssis de la remorque formant console, et de patins solidaires des bracons, les bracons étant montés pivotants autour d'axes inclinés par rapport à la verticale, des haubans restant fixés entre certains éléments télescopiques et des bobines automatiques montées de manière amovible sur le châssis et les bracons.

Les bracons assurent la stabilité et le niveau du mât, ce qui réalise, dans certains cas, une triangulation au sol suffisante. De plus, le pylône travaille complètement en console et le pied pylône ne touche plus le sol.

Ainsi, les bracons dont le poids peut être par exemple de 200 kg, nécessitent pour leur mise en position, un effort de 30 kg environ qui peut être fourni par un seul homme.

Selon une autre caractéristique de l'invention, le double vérin de basculement travaille en poussée.

Selon une autre caractéristique de l'invention, les éléments télescopiques sont des éléments à section triangulaire croisillonnés à double membrure. Ainsi, le guidage des léments les uns sur les autres est assuré sur toute la hauteur. Le temps d'érection proprement dit du pylône à 30 mètres, peut être par exemple de 1 minute et demie, l'ensemble des opérations de positionnement durant environ dix minutes.

D'autres caractéristiques et avantages de la présente invention apparaîtront au cours de la description qui va suivre d'un mode particulier de réalisation, donné uniquement à titre d'exemple non limitatif, en regard des dessins qui représentent :
- la figure.1, une vue en perspective d'un mât déployé ;
- la figure 2, une vue en perspective du mât replié sur sa remorque ;
- la figure 3, une vue de détail du basculement de l'élément inférieur ;
- la figure 4, une vue de détail montrant la double membrure des éléments ;
- la figure 5, une vue du pied de mât déployé.

Sur les figures 1 et 5, la remorque désignée par la référence 1, porte un pylône télescopique 2 constitué d'éléments 2a, 2b, 2c, 2d, 2e, 2f. Le mât supporte par exemple une antenne parabolique 3, la charge de tête pouvant être quelconque avec une limite de 350 kgs, par exemple. L'élément 2a repose sur la remorque 1. Celle-ci présente, un bâti 4 porté par deux roues 5. Elle repose sur le sol, d'une part par un patin 6 et d'autre part par deux bracons 7 en profilé triangulé, montés pivotants chacun autour d'un axe 8 incliné par rapport à la verticale. Ainsi, après déploiement, ils viennent automatiquement en contact avec le sol. L'extrémité des bracons 7 repose sur le sol par des patins 9. Les patins supportent des bobines automatiques 10, avantageusement du type décrit dans le brevet n^{o} 86 01558 portant les haubans 11. Comme décrit dans ce brevet, chacune des bobines comporte, enroulé, un hauban 11 dont une extrémité est reliée à la partie supérieure de l'élément supérieur 2f. Une troisième bobine 10 est montée sur la flèche du châssis 4 de la remorque. Après déploiement des bracons, ceux-ci forment, avec la flèche, un triangle sensiblement équilatéral.

Conformément à une caractéristique de l'invention, le mât ne repose pas sur le sol, mais est porté par le châssis 4 de la remorque qui, lui-même, repose sur le sol par le patin 6 et par les patins 9 (dont un seul apparaît sur la figure 1). Des haubans 12 restent à poste fixe sur le mât, qu'il soit déplié ou replié, sans aucun outillage pour leur tension, cette tension pouvant être réglée à la main par des tendeurs 13.

Selon le mode d'exploitation, les trois bobines automatiques 10 peuvent être désolidarisées des bracons et du support de la remorque pour être fixées à une distance d'environ 15 mètres de la remorque. A ce moment, la stabilité du mât est assurée pour des vents pouvant aller jusqu'à 160 km/heure. Il fallait, dans les pylônes connus, utiliser un nombre bien supérieur de bobines, et par exemple 13, pour obtenir la même stabilité.

Sur la figure 2 est représenté le mât télescopique en position repliée et basculée sur la remorque 1. On y retrouve les éléments précédemment décrits et l'on voit que les haubans 11 ont été repliés sur les bobines 10, la disposition des poulies 14 permettant de garder les haubans dans leur gorge, sans avoir à les fixer.

Comme celà apparaît plus en détail sur la figure 3, l'élément inférieur 2a du pylône est monté pivotant autour d'un axe 15, ce pivotement étant obtenu par action sur deux vérins hydrauliques 16 dont un seul apparaît sur la figure. Lesdits vérins travaillent en poussée alors que, primitivement, on tirait sur l'élément inférieur pour le faire basculer.

La figure 4 représente une vue de détail du mât en position d'érection, et l'on voit sur cette figure, que les éléments du mât 2 sont constitués par des poutres en treillis afin de diminuer la résistance au vent et le poids, ces poutres présentant une section triangulaire. Dans chaque angle de la section sont disposés deux montants parallèles 17, 18, servant de guidage à l'élément supérieur, de manière à ce que chacun des éléments soit guidé sur toute sa hauteur, rigoureusement, ce qui évite la possibilité de coïncement lors de l'érection ou lors du redéploiement du mât.

Le mode d'exploitation d'un mât selon l'invention est le suivant. Dans un premier temps on monte l'antenne 3 et les aériens, avant basculement de l'ensemble, c'est-à-dire au sol. Puis, l'ouverture des bracons semi-automatiques assure la mise en niveau et la stabilité de l'ensemble. Les bracons sont alors verrouillés et mis en tension. Le basculement de l'élément inférieur 2a par les vérins 16 de préférence hydrauliques, commandés d'un poste situé soit dans le véhicule tracteur, soit sur la remorque. Le mât peut alors être élevé par le vérin de levage (non représenté) et les haubans 11 restent soit attachés à la remorque et aux bracons, soit sont éloignés de celle-ci grâce aux bobines 10 en cas d'intempéries. La charge en tête peut atteindre 350 kg et la mise en place est très rapide et par exemple, un seul homme peut ériger et haubanner le mât en 10 minutes environ.

## Revendications

1. Mât auto-élévateur comprenant des éléments télescopiques de section décroissante du bas vers le haut, au moins un vérin de basculement de l'élément inférieur et au moins un vérin d'élévation, intérieur à l'élément de base, porte par une remorque, la remorque étant munie de deux bracons montés pivotants sur le châssis, caractérisé en ce que l'appui au sol du mât est effectué par l'intermédiaire du châssis (4) et de patins (6, 9) l'élément inférieur (2a) étant porté par le châssis (4) de la remorque (1) formant console de patins (8) solidaires des bracons (7), les bracons (7) étant montés pivotants autour d'axes (8) inclinés par rapport à la verticale, des haubans (11) restant fixés entre certains éléments télescopiques et des bobines automatiques (10) montées de manière amovible sur le châssis (4) et les bracons (7).

2. Mât selon la revendication 1, caractérisé en ce que les éléments (2a à 2f) sont constitués par des treillis dans chacun des angles desquels sont prévues deux membrures (17, 18) servant de guidage à l'élément supérieur.

3. Mât selon la revendication 1, caractérisé en ce que l'élément inférieur (2a) est monté pivotant autour d'un axe (15) sur le châssis (4) de la remorque et est manoeuvré en poussée par deux vérins hydrauliques (16).

## Claims

1. A self-raising mast carried on a trailer, the mast comprising telescopic components of section that decreases from the bottom up, at least one actuator for tilting the bottom component, and at least one raising actuator inside the bottom component, the trailer being provided with two braces pivotally mounted on its chassis, the mast being characterized in that it is supported on the ground via the chassis, the bottom component (2a) of the mast being carried by the chassis (4) of the trailer which co-operates with skids (9) secured to the braces (7) to form a stand, the braces (7) being pivotally mounted about axes (8) that slope relative to the vertical, guys (11) remaining fixed between some of the telescopic components and automatic reel (10) removably mounted on the chassis (4) and the braces (7).

2. A mast according to claim 1, characterized in that the components (2a to 2f) are constituted by latticework with two members (17, 18) provided in each of the corners thereof for the purpose of guiding the next higher component.

3. A mast according to claim 1, characterized in that the bottom component (2a) is pivotally mounted about an axis (15) on the chassis (4) of the trailer and is driven by thrust from two hydraulic actuators (16).

## Patentansprüche

1. Selbstaufrichtender Mast, enthaltend Teleskopelemente mit von unten nach oben abnehmendem Querschnitt, mindestens einen Stellantrieb zum Kippen des unteren Elementes und mindestens einen Hub-Stellantrieb im Innern des Basiselements das von einem Anhängerfahrzeug getragen ist, welches mit zwei drehbar am Chassis gelagerten Stützarmen versehen ist, dadurch gekennzeichnet, daß die Abstützung des Mastes am Boden über das Chassis (4) und über Tragsegmente (6, 9) erfolgt, daß das untere Element (2a) vom eine Auflage bildenden Chassis (4) des Anhängerfahrzeugs (1) getragen wird, daß die Tragsegmente (9) einstückig mit den Stützarmen (7) ausgebildet sind, die drehbar um gegen die Vertikale geneigte Achsen (8) gelagert sind, und daß Halteseile (11) zwischen bestimmten Teleskopelementen und automatischen Spulen (10) befestigt bleiben, die abnehmbar auf dem Chassis (4) und den Stützarmen (7) angebracht sind.

2. Mast nach Anspruch 1, dadurch gekennzeichnet, daß die Elemente (2a bis 2f) aus Gitter bestehen, deren sämtliche Ecken mit zwei Gurten (17, 18) versehen sind, welche zur Führung des oberen Elementes dienen.

3. Mast nach Anspruch 1, dadurch gekennzeichnet, daß das untere Element (2a) drehbar um eine Achse (15) am Chassis (4) des Anhängerfahrzeuges gelagert ist und von zwei hydraulischen Stellantrieben (16) betätigt ist.
